# EUROPÄISCHE PATENTSCHRIFT

(11) **EP 1 770 202 B1**
(45) Veröffentlichungstag und Bekanntmachung des Hinweises auf die Patenterteilung: **06.04.2011**
(21) Anmeldenummer: 06119218.3
(22) Anmeldetag: 21.08.2006
(51) Int. Cl.: D21F 1/00, D21F 7/08

(54) **Papiermaschinenbespannung**
Papermaking fabric
Toile pour machine à papier

(30) Priorität: 30.09.2005 DE 102005046905
(43) Veröffentlichungstag der Anmeldung: 04.04.2007
(73) Patentinhaber: Voith Patent GmbH, 89522 Heidenheim (DE)
(72) Erfinder: Westerkamp, Arved, 72581 Dettingen/Ems (DE); Jeffrey, John, Blackburn, Lancashire BB18RJ (GB); Morton, Dr. Antony, Ben Rhydding, Ilkley, Yorkshire LS298QU (GB)

(56) Entgegenhaltungen:
- WO-A1-02/29157
- US-A1- 2002 102 894

## Beschreibung

Die Erfindung betrifft eine Bespannung für eine Maschine zur Herstellung einer Faserstoffbahn, bei der es sich insbesondere um eine Papier-, Karton- oder Tissuebahn handeln kann. Bei der Bespannung kann es sich also insbesondere um eine Papiermaschinenbespannung handeln. Eine derartige Bespannung ist aus der US 2002/0102894 bekannt.

Insbesondere Pressband-Basisstrukturen sind in der Herstellung teuer. Um die gewünschten physikalischen und mechanischen Eigenschaften sicherzustellen, bestehen diese Strukturen üblicherweise aus einer gewebten Basisstruktur mit einem Faservlies, das durch Vernadeln an der Basisstruktur befestigt wird.

Der Erfindung liegt die Aufgabe zugrunde, eine verbesserte Bespannung der eingangs genannten Art zu schaffen. Dabei soll diese Bespannung insbesondere auf einfachere und entsprechend kostengünstigere Weise herstellbar sein.

Diese Aufgabe wird erfindungsgemäß dadurch gelöst, dass die Bespannung zumindest abschnittsweise eine flächige Struktur besitzt, die durch eine Vielzahl von Bereichen auf Polymerbasis gebildet ist, die sich zumindest teilweise urch einen unterschiedlichen Füllstoffanteil und/oder durch eine unterschiedliche Art des vorgesehenen Füllstoffs unterscheiden.

Die flächige Struktur kann hierbei zumindest eine Polymerschicht mit Strukturbereichen umfassen.

Vorzugsweise umfasst die flächige Struktur mehrere jeweils Strukturbereiche umfassende Polymerschichten.

Dabei kann ein Teil der Strukturbereiche zumindest im Wesentlichen auch frei von Füllstoff sein.

Zweckmäßigerweise ist zumindest ein Teil des in den betreffenden Strukturbereichen enthaltenen Füllstoffes in Partikelform vorgesehen.

Von Vorteil ist insbesondere auch, wenn zumindest ein Teil des in den betreffenden Strukturbereichen enthaltenen Füllstoffes faserförmig ist.

Der in den betreffenden Strukturbereichen enthaltene Füllstoff kann insbesondere aus Kunststoff oder auch aus Naturstoff bestehen.

Gemäß einer bevorzugten praktischen Ausführungsform der erfindungsgemäßen Bespannung besteht zumindest ein Teil des in den betreffenden Strukturbereichen enthaltenen Füllstoffes aus Glas, Metall, Nanopartikeln und/oder Kohlenstoff, insbesondere in Form von Nanoröhrchen.

Die Faserstoffe unterschiedlicher Art unterscheiden sich vorteilhafterweise hinsichtlich ihrer Härte und/oder hinsichtlich ihrer Form.

Bevorzugt wird die flächige Struktur durch den Füllstoff zumindest bereichsweise verstärkt.

Vorteilhafterweise ist zumindest eine definierte Eigenschaft der flächigen Struktur über das Verhältnis zwischen dem Anteil an Polymermaterial und dem Anteil an Füllstoff eingestellt. Zur Erzielung bestimmter Eigenschaften der flächigen Struktur kann also das Verhältnis zwischen dem Anteil an Polymermaterial und dem Anteil an Füllstoff entsprechend gewählt werden.

Dabei ist die betreffende Eigenschaft bevorzugt über das Verhältnis zwischen dem Gesamtanteil der flächigen Struktur an Polymermaterial und dem Gesamtanteil dieser flächigen Struktur an Füllstoff definiert.

Über das Verhältnis zwischen dem Anteil an Polymermaterial und dem Anteil an Füllstoff kann insbesondere eine mechanische Eigenschaft, vorzugsweise das Zugmodul und/oder das Biegemodul der flächigen Struktur bzw. des Bespannungsmaterials definiert sein.

Gemäß einer bevorzugten Ausführungsform der erfindungsgemäßen Bespannung variiert die Dichte des Polymermaterials in Querrichtung.

Von Vorteil ist insbesondere auch, wenn das Polymermaterial zumindest abschnittsweise einseitig aufgebracht ist. Denkbar sind jedoch auch solche Ausführungsformen, bei denen das Polymermaterial zumindest abschnittsweise zweiseitig aufgebracht ist.

Bevorzugt ist das Polymermaterial zumindest teilweise durch Extrusion aufgebracht.

Die Dicke oder Höhe eines jeweiligen Strukturbereichs liegt vorzugsweise in einem Bereich von etwa 0,01 bis etwa 3 mm.

Die Breite eines jeweiligen Strukturbereichs liegt zweckmäßigerweise in einem Bereich von etwa 0,2 bis etwa 20 mm und vorzugsweise in einem Bereich von etwa 5 bis etwa 10 mm, wobei die Breite eines jeweiligen Strukturbereichs vorzugsweise etwa 5 mm beträgt.

Zweckmäßigerweise können auch eine oder mehrere Faservliesschichten vorgesehen sein.

Bei einer bevorzugten praktischen Ausführungsform der erfindungsgemäßen Bespannung variiert der Füllstoffanteil und/oder die Art des vorgesehenen Füllstoffs in Querrichtung, d.h. quer zur Laufrichtung der Bespannung.

Alternativ oder zusätzlich kann der Füllstoffanteil und/oder die Art des vorgesehenen Füllstoffs auch in Laufrichtung der Bespannung variieren.

Alternativ oder zusätzlich ist auch eine Variation des Füllstoffanteils und/oder der Art des vorgesehenen Füllstoffs in Dickenrichtung denkbar.

Bevorzugt sind wenigstens zwei übereinander angeordnete Polymerschichten mit einer in Querrichtung betrachtet vergleichbaren Verteilung der Füllstoffanteile bzw. Füllstoffarten vorgesehen. Dabei können die beiden Polymerschichten bezüglich ihrer Verteilung der Füllstoffanteile bzw. Füllstoffarten in Querrichtung miteinander ausgerichtet oder in Querrichtung relativ zueinander versetzt sein.

Bevorzugt wechseln sich in den beiden Polymerschichten in Querrichtung die Bereiche höheren Füllstoffanteils mit den Bereichen geringeren Füllstoffanteils oder ohne Füllstoff jeweils ab.

Bei einer bevorzugten praktischen Ausführungsform sind die beiden Polymerschichten bezüglich ihrer Verteilung der Füllstoffanteile bzw. Füllstoffarten in Querrichtung um einen Strukturbereich relativ zueinander versetzt. Grundsätzlich sind jedoch auch solche Ausführungen denkbar, bei denen die beiden Polymerschichten bezüglich ihrer Verteilung der Füllstoffanteile bzw. Füllstoffarten in Querrichtung betrachtet gegenseitig ausgerichtet sind.

In bestimmten Fällen kann es von Vorteil sein, wenn zwischen zwei Polymerschichten eine Zwischenschicht vorgesehen ist. Die betreffende Zwischenschicht kann zweckmäßigerweise eine tragende Schicht oder eine dämpfende oder Polsterschicht sein. Bevorzugt ist die Zwischenschicht gewebt.

Eine Polymerschicht kann hierbei eine Zwischenlage bilden. Alternativ oder zusätzlich kann eine Polymerschicht die mit der Materialbahn in Kontakt bringbare Lage bilden.

Bei einer weiteren zweckmäßigen Ausführungsform der erfindungsgemäßen Bespannung sind wenigstens zwei übereinander angeordnete, sich abschnittsweise überlappende Polymerschichten bzw. sich überlappende Strukturbereiche vorgesehen.

Von Vorteil ist insbesondere auch, wenn das Polymermaterial in verschiedenen, sich in gleicher Richtung erstreckenden Abschnitten auf- oder eingebracht ist.

Gemäß einer bevorzugten praktischen Ausführungsform der erfindungsgemäßen Bespannung ist über entsprechend unterschiedliche Füllstoffanteile und/oder über entsprechend unterschiedliche Füllstoffarten ein definiertes Eigenschaftsquerprofil der flächigen Struktur vorgebbar. Dabei kann das vorgebbare Eigenschaftsquerprofil der flächigen Struktur insbesondere so gewählt sein, dass ein bestimmtes Eigenschaftsquerprofil der der Herstellung der Faserstoffbahn dienenden Maschine, zum Beispiel Papiermaschine, zumindest im Wesentlichen kompensiert wird.

Durch eine entsprechende Profilierung in Querrichtung können also beispielsweise die bei einer Papiermaschine typischerweise auftretenden Variationen korrigiert bzw. kompensiert werden, die eine ungleichmäßige Entwässerung mit sich bringen, was beispielsweise auf Unregelmäßigkeiten hinsichtlich der Walzenhärte, Walzenabnutzung, Walzenprofilierung und/oder Bombierung zurückgeführt werden kann.

Die erfindungsgemäße Bespannung kann insbesondere ein Pressband oder ein Transferband bilden.

Es kann also beispielsweise ein herkömmliches Basisgewebe eines Pressbandes durch eine flächige Struktur ersetzt werden, die durch die Einlagerung von beispielsweise in Partikelform oder faserförmig vorliegendem Füllstoff verstärkt wird.

Während des Betriebs ist beispielsweise ein Pressband in Bandlaufrichtung x, in Querrichtung y, und in Dickenrichtung z mechanischen Kräften ausgesetzt.

Die physikalischen Eigenschaften des Bandmaterials bestimmen das Verhalten der Struktur als Antwort auf die auftretenden mechanischen Kräfte. Zu diesen Eigenschaften zählen der Zugmodul und der Biegemodul.

Es können beispielsweise eine oder mehrere entsprechend verstärkte Polymerschichten in Kombination mit einer oder mehrerer Faservliesschichten zur Herstellung beispielsweise eines Pressbandes verwendet werden. Über das Verhältnis zwischen dem Anteil an Polymermaterial und dem Anteil an Verstärkungsmaterial können die endgültigen mechanischen Eigenschaften der Struktur eingestellt werden.

Ein Vorteil der erfindungsgemäßen flächigen Struktur besteht beispielsweise in der Möglichkeit, ein Eigenschaftsprofil der Struktur in Querrichtung durch die Verwendung unterschiedlicher Füllstoffarten und/oder unterschiedlicher Füllstoffanteile oder -mengen zur Kompensation von der Papiermaschine innewohnenden Eigenschaftsquerprofilen entsprechend vorzugeben.

Durch die erfindungsgemäße flächige Polymerstruktur kann beispielsweise wenigstens eine lasttragende Struktur in einer Papiermaschinenbespannung ersetzt werden, um deren Eigenschaften zu verbessern.

Bei der Herstellung einer jeweiligen Bespannung können die jeweiligen Eigenschaften in Maschinenlaufrichtung, Querrichtung und/oder Dickenrichtung nunmehr in der gewünschten Weise exakt gesteuert oder geregelt werden. Es kann ggf. selbst ein kreuz und quer verlaufendes Muster erzeugt werden. In bestimmten Fällen wird zwar überdies auch noch die Verwendung wenigstens einer lasttragenden Trägerstruktur zweckmäßig sein. Mit der erfindungsgemäßen Lösung besteht jedoch grundsätzlich auch die Möglichkeit, die betreffende flächige Struktur direkt auf einen Faservlies aufzubringen, was insbesondere bei Bespannungen für schmale, langsame Maschinen ohne weiteres denkbar ist.

Mit der Reduzierung der Anzahl von lasttragenden Basisgeweben wird die Bespannung flexibler, was insbesondere auch bei der Installation von Vorteil ist. Sie neigt auch weniger zu einer Markierung des Papierblattes, was stets dann wesentlich ist, wenn eine bestimmte Papierqualität sichergestellt werden soll.

Es kann zudem Faservlies eingespart werden. Nachdem weniger Faservlies erforderlich ist, um die Oberfläche abzudecken, kann das Gewicht der Bespannung entsprechend verringert oder die Flexibilität beim Einbau entsprechend erhöht werden.

Das Füllmaterial kann beispielsweise bezüglich der Härte, der Dichte und/oder der Form so variiert werden, dass man bestimmte Ergebnisse beispielsweise im Hinblick auf solche Eigenschaften wie Elastizität, Flexibilität, Dehnbarkeit oder Reißfestigkeit erhält. Eine solche Variabilität der bei der Herstellung erzeugten Eigenschaften ermöglicht es, an jeder Bespannungsstelle die gewünschten Eigenschaften sicherzustellen, um beispielsweise nach einem jeweiligen Nip oder nach einer jeweiligen Transferstelle eine gute Ablösung der Faserstoffbahn zu erhalten.

Die Erfindung wird im Folgenden anhand von Ausführungsbeispielen unter Bezugnahme auf die Zeichnung näher erläutert; in dieser zeigen:
- Figur 1: eine schematische Draufsicht eines Abschnitts einer Bespannung mit einer über die Breite variablen Füllstoffverteilung,
- Figur 2: eine schematische Querschnittsdarstellung einer Bespannung, die zwei Polymerschichten umfasst, die jeweils bereichsweise mit Füllstoff versehen sind,
- Figur 3: eine schematische Querschnittsdarstellung eines Ausschnitts einer mehrere Polymerschichten umfassenden Bespannung, wobei zwischen zwei solchen Polymerschichten eine beispielsweise gewobene Zwischenschicht vorgesehen ist,
- Figur 4: eine schematische Querschnittsdarstellung eines Ausschnitts einer mehrere sich überlappende Polymerschichten bzw. sich überlappende Strukturbereiche umfassenden Bespannung, und

Figur 1 zeigt in schematischer Draufsicht einen Abschnitt einer Polymerschicht 16 einer Bespannung 10, bei der es sich insbesondere um eine Papiermaschinenbespannung handeln kann.

Die Bespannung 10 besitzt eine flächige Struktur 12, die durch eine Vielzahl von Bereichen auf Polymerbasis gebildet ist, die sich beim vorliegenden Ausführungsbeispiel zumindest teilweise durch einen unterschiedlichen Füllstoffanteil unterscheiden.

Im vorliegenden Fall ergibt sich eine definierte Füllstoffverteilung in Querrichtung CD der Polymerschicht 16, das heißt über die Breite der Bespannung 10.

Wie anhand der Figur 1 zu erkennen ist, ergeben sich im vorliegenden Fall linienartige, sich jeweils in Maschinenlaufrichtung MD bzw. Laufrichtung der Bespannung erstreckende Bereiche 14, die sich durch einen unterschiedlichen Füllstoffanteil unterscheiden.

So besitzen die Strukturbereiche 14 in den Abschnitten A jeweils einen größeren Füllstoffanteil bzw. eine größere Füllstoffdichte, während die Bereiche in den Abschnitten B jeweils einen im Vergleich dazu geringeren Füllstoffanteil bzw. eine geringere Füllstoffdichte besitzen.

Die flächige Struktur 12 kann beispielsweise einseitig oder auch zweiseitig aufgebracht sein. Sie kann auch in die Bespannung eingebracht sein, das heißt zumindest teilweise innerhalb der Bespannung liegen.

Die Dichte des aufgebrachten Polymermaterials bzw. der Füllstoffanteil in diesem Polymermaterial kann also quer über die Bespannungs- bzw. Maschinenbreite gesteuert oder geregelt variiert werden. Das Polymermaterial kann beispielsweise durch Extrusion aufgebracht werden. Wie bereits erwähnt, kann das Material einseitig oder auch zweiseitig aufgebracht werden.

Insbesondere für ein Pressband kann die Höhe oder Dicke eines jeweiligen Strukturbereichs 14 insbesondere in einem Bereich von etwa 0,01 bis etwa 3 mm und die Breite eines jeweiligen Strukturbereichs 14 insbesondere in einem Bereich von etwa 0,2 bis etwa 20 mm und vorzugsweise in einem Bereich von etwa 5 bis etwa 10 mm liegen. Eine bevorzugte Breite eines jeweiligen Strukturbereichs 14 beträgt etwa 5 mm.

Die Verteilung des Füllstoffanteils bzw. der Füllstoffdichte kann grundsätzlich in Querrichtung, in Dickenrichtung und/oder in Laufrichtung der Bespannung variieren. Dasselbe gilt ggf. auch für die Art des vorgesehenen Füllstoffes.

Figur 2 zeigt in schematischer Querschnittsdarstellung eine Bespannung 10, die zwei Polymerschichten 16 umfasst, die jeweils bereichsweise mit Füllstoff versehen sind.

Dabei besitzt jede dieser beiden Polymerschichten 16 aufeinanderfolgend Bereiche 14', 14" mit Füllstoff bzw. ohne Füllstoff.

Wie anhand der Figur 2 zu erkennen ist, besitzen die beiden übereinander angeordneten Polymerschichten 16 eine in Querrichtung betrachtet vergleichbare Verteilung der Füllstoffanteile. Im vorliegenden Fall sind die beiden Polymerschichten 16 bezüglich dieser Verteilung der Füllstoffanteile in Querrichtung relativ zueinander versetzt. Es liegt also jeweils ein Strukturbereich 14' mit Füllstoff über einem Strukturbereich 14" ohne Füllstoff oder umgekehrt.

Figur 3 zeigt in schematischer Querschnittsdarstellung einen Ausschnitt einer mehrere Polymerschichten 16 umfassenden Bespannung 10, wobei im vorliegenden Fall zwischen zwei solchen Polymerschichten 16 eine beispielsweise gewobene Zwischenschicht 18 vorgesehen ist.

In dieser Figur 3 sowie in der Figur 1 ist jeweils die Verwendung einer flächigen Struktur 12 beispielsweise in einem Pressband gezeigt. Dabei kann beispielsweise wenigstens eine Verstärkungsgrundschicht, zum Beispiel eine gewebte Schicht oder eine nicht gewebte Schicht, zum Beispiel eine verstärkte Membran, durch die erfindungsgemäße flächige Struktur ersetzt werden, die, wie bereits erwähnt, beispielsweise durch Extrusion auf- bzw. eingebracht werden kann.

Die in der Figur 3 beispielhaft gezeigte Verwendung einer Zwischenschicht 18 ist nicht nur bei einem Pressband, sondern beispielsweise auch bei einem Transferband denkbar.

Figur 4 zeigt in schematischer Querschnittsdarstellung einen Ausschnitt einer mehrere sich überlappende Polymerschichten 16 bzw. mehrere sich überlappende Strukturbereiche 14', 14" umfassenden Bespannung 10. Wie anhand der Figur 4 zu erkennen ist, umfasst die betreffende flächige Struktur 12 sich überlappende Strukturbereiche 14' mit Füllstoff und Strukturbereiche 14" ohne Füllstoff.

Ein solcher Aufbau ist insbesondere für ein Transferband geeignet, wobei die in der Figur 4 obere Polymerschicht 16 die Papierseite des Transferbandes bildet. Grundsätzlich ist jedoch auch die Verwendung einer solchen Struktur bei einem Pressband denkbar.

Die in dieser Figur 4 sowie in der Figur 2 gezeigten Ausführungen zeigen, wie eine betreffende flächige Struktur zur Veränderung und Verbesserung der Eigenschaften eines Press- oder Transferbandes eingesetzt werden kann. Es ergeben sich im Vergleich zu herkömmlichen Bändern mit einem gewebten oder auf Verbundbasis hergestellten Substrat mit einem zumindest einseitig aufgebrachten Polymer, beispielsweise Polyurethan oder dergleichen, Vorteile insbesondere im Hinblick auf die Geschmeidigkeit, die Elastizität und die Flexibilität.

In der Figur 4 ist insbesondere auch gezeigt, wie die Polymerschichten bzw. Strukturbereiche 14', 14" einander überlappen können, um der Struktur eine entsprechende Festigkeit zu verleihen, bevor das Füllstoffmaterial hinzugefügt wird.

### Bezugszeichenliste

- 10: Bespannung
- 12: flächige Struktur
- 14: Strukturbereich
- 14': Strukturbereich mit Füllstoff
- 14": Strukturbereich ohne Füllstoff
- 16: Polymerschicht
- 18: Zwischenschicht
- 20: Polymermaterial
- 22: flächige Struktur

- CD: Querrichtung
- MD: Maschinenlaufrichtung

## Patentansprüche

1. Bespannung (10) für eine Maschine zur Herstellung einer Faserstoffbahn,
**dadurch gekennzeichnet,**
**dass** sie zumindest abschnittsweise eine flächige Struktur (12) besitzt, die durch eine Vielzahl von Bereichen (14) auf Polymerbasis gebildet ist, die sich zumindest teilweise durch einen unterschiedlichen Füllstoffanteil und/oder durch eine unterschiedliche Art des vorgesehenen Füllstoffs unterscheiden.

2. Bespannung nach Anspruch 1,
**dadurch gekennzeichnet,**
**dass** die flächige Struktur (12) zumindest eine Polymerschicht (16) mit Strukturbereichen (14) umfasst.

3. Bespannung nach Anspruch 1,
**dadurch gekennzeichnet,**
**dass** die flächige Struktur (12) mehrere jeweils Strukturbereiche (14) umfassende Polymerschichten (16) umfasst.

4. Bespannung nach Anspruch 1,
**dadurch gekennzeichnet,**
**dass** ein Teil der Strukturbereiche (14) zumindest im Wesentlichen frei von Füllstoff ist.

5. Bespannung nach Anspruch 1 oder 2,
**dadurch gekennzeichnet,**
**dass** zumindest ein Teil des in den betreffenden Strukturbereichen (14) enthaltenen Füllstoffes in Partikelform vorgesehen ist.

6. Bespannung nach einem der vorhergehenden Ansprüche,
**dadurch gekennzeichnet,**
**dass** zumindest ein Teil des in den betreffenden Strukturbereichen (14) enthaltenen Füllstoffes faserförmig ist.

7. Bespannung nach einem der vorhergehenden Ansprüche,
**dadurch gekennzeichnet,**
**dass** zumindest ein Teil des in den betreffenden Strukturbereichen (14) enthaltenen Füllstoffes aus Kunststoff besteht.

8. Bespannung nach einem der vorhergehenden Ansprüche,
**dadurch gekennzeichnet,**
**dass** zumindest ein Teil des in den betreffenden Strukturbereichen (14) enthaltenen Füllstoffes aus Naturstoff besteht.

9. Bespannung nach einem der vorhergehenden Ansprüche,
**dadurch gekennzeichnet,**
**dass** zumindest ein Teil des in den betreffenden Strukturbereichen (14) enthaltenen Füllstoffes aus Glas, Metall, Nanopartikeln und/oder Kohlenstoff, insbesondere in Form von Nanoröhrchen, besteht.

10. Bespannung nach einem der vorhergehenden Ansprüche,
**dadurch gekennzeichnet,**
**dass** sich die Faserstoffe unterschiedlicher Art hinsichtlich ihrer Härte und/oder hinsichtlich ihrer Form unterscheiden.

11. Bespannung nach einem der vorhergehenden Ansprüche,
**dadurch gekennzeichnet,**
**dass** die flächige Struktur (12) durch den Füllstoff zumindest bereichsweise verstärkt wird.

12. Bespannung nach einem der vorhergehenden Ansprüche,
**dadurch gekennzeichnet,**
**dass** zumindest eine definierte Eigenschaft der flächigen Struktur (12) über das Verhältnis zwischen dem Anteil an Polymermaterial und dem Anteil an Füllstoff eingestellt ist.

13. Bespannung nach Anspruch 12,
**dadurch gekennzeichnet,**
**dass** die betreffende Eigenschaft über das Verhältnis zwischen dem Gesamtanteil der flächigen Struktur (12) an Polymermaterial und dem Gesamtanteil dieser flächigen Struktur (12) an Füllstoff definiert ist.

14. Bespannung nach Anspruch 12 oder 13,
**dadurch gekennzeichnet,**
**dass** über das Verhältnis zwischen dem Anteil an Polymermaterial und dem Anteil an Füllstoff zumindest eine bestimmte mechanische Eigenschaft definiert ist.

15. Bespannung nach Anspruch 14,
**dadurch gekennzeichnet,**
**dass** über das Verhältnis zwischen dem Anteil an Polymermaterial und dem Anteil an Füllstoff das Zugmodul und/oder das Biegemodul der flächigen Struktur und damit des Bespannungsmaterials definiert ist.

16. Bespannung nach einem der vorhergehenden Ansprüche,
**dadurch gekennzeichnet,**
**dass** die Dichte des Polymermaterials in Querrichtung variiert.

17. Bespannung nach einem der vorhergehenden Ansprüche,
**dadurch gekennzeichnet,**
**dass** das Polymermaterial zumindest abschnittsweise einseitig aufgebracht ist.

18. Bespannung nach einem der vorhergehenden Ansprüche,
**dadurch gekennzeichnet,**
**dass** das Polymermaterial zumindest abschnittsweise zweiseitig aufgebracht ist.

19. Bespannung nach einem der vorhergehenden Ansprüche,
**dadurch gekennzeichnet,**
**dass** eine gitterartige flächige Struktur (12) vorgesehen ist.

20. Bespannung nach einem der vorhergehenden Ansprüche,
**dadurch gekennzeichnet,**
**dass** das Polymermaterial zumindest teilweise durch Extrusion aufgebracht ist.

21. Bespannung nach einem der vorhergehenden Ansprüche,
**dadurch gekennzeichnet,**
**dass** die Dicke oder Höhe eines jeweiligen Strukturbereichs (14) in einem Bereich von etwa 0,01 bis etwa 3 mm liegt.

22. Bespannung nach einem der vorhergehenden Ansprüche,
**dadurch gekennzeichnet,**
**dass** die Breite eines jeweiligen Strukturbereichs (14) in einem Bereich von etwa 0,2 bis etwa 20 mm und vorzugsweise in einem Bereich von etwa 5 bis etwa 10 mm liegt.

23. Bespannung nach einem der vorhergehenden Ansprüche,
**dadurch gekennzeichnet,**
**dass** die Breite eines jeweiligen Strukturbereichs (14) etwa 5 mm beträgt.

24. Bespannung nach einem der vorhergehenden Ansprüche,
**dadurch gekennzeichnet,**
**dass** wenigstens eine bereichsweise mit Füllmaterial versehene Polymerschicht (16) vorgesehen ist.

25. Bespannung nach einem der vorhergehenden Ansprüche,
**dadurch gekennzeichnet,**
**dass** mehrere jeweils bereichsweise mit Füllmaterial versehene Polymerschichten (16) vorgesehen sind.

26. Bespannung nach einem der vorhergehenden Ansprüche,
**dadurch gekennzeichnet,**
**dass** wenigstens eine Faservliesschicht vorgesehen ist.

27. Bespannung nach Anspruch 24,
**dadurch gekennzeichnet,**
**dass** mehrere Faservliesschichten vorgesehen sind.

28. Bespannung nach einem der vorhergehenden Ansprüche,
**dadurch gekennzeichnet,**
**dass** der Füllstoffanteil und/oder die Art des vorgesehenen Füllstoffs in Querrichtung variiert.

29. Bespannung nach einem der vorhergehenden Ansprüche,
**dadurch gekennzeichnet,**
**dass** der Füllstoffanteil und/oder die Art des vorgesehenen Füllstoffs in Laufrichtung (MD) variiert.

30. Bespannung nach einem der vorhergehenden Ansprüche,
**dadurch gekennzeichnet,**
**dass** der Füllstoffanteil und/oder die Art des vorgesehenen Füllstoffs in Dickenrichtung variiert.

31. Bespannung nach einem der vorhergehenden Ansprüche,
**dadurch gekennzeichnet,**
**dass** wenigstens zwei übereinander angeordnete Polymerschichten (16) mit einer in Querrichtung (CD) betrachtet vergleichbaren Verteilung der Füllstoffanteile bzw. Füllstoffarten vorgesehen sind.

32. Bespannung nach Anspruch 31,
**dadurch gekennzeichnet,**
**dass** die beiden Polymerschichten (16) bezüglich ihrer Verteilung der Füllstoffanteile bzw. Füllstoffarten in Querrichtung (CD) miteinander ausgerichtet sind.

33. Bespannung nach Anspruch 31,
**dadurch gekennzeichnet,**
**dass** die beiden Polymerschichten (16) bezüglich ihrer Verteilung der Füllstoffanteile bzw. Füllstoffarten in Querrichtung (CD) relativ zueinander versetzt sind.

34. Bespannung nach Anspruch 31 bis 33,
**dadurch gekennzeichnet,**
**dass** sich in den beiden Polymerschichten (16) in Querrichtung (CD) die Bereiche (14') höheren Füllstoffanteils mit den Bereichen (14") geringeren Füllstoffanteils oder ohne Füllstoff jeweils abwechseln.

35. Bespannung nach Anspruch 33 oder 34,
**dadurch gekennzeichnet,**
**dass** die beiden Polymerschichten (16) bezüglich ihrer Verteilung der Füllstoffanteile bzw. Füllstoffarten in Querrichtung (CD) um einen Strukturbereich (14) relativ zueinander versetzt sind.

36. Bespannung nach einem der vorhergehenden Ansprüche,
**dadurch gekennzeichnet,**
**dass** die beiden Polymerschichten (16) bezüglich ihrer Verteilung der Füllstoffanteile bzw. Füllstoffarten in Querrichtung betrachtet gegenseitig ausgerichtet sind.

37. Bespannung nach einem der vorhergehenden Ansprüche,
**dadurch gekennzeichnet,**
**dass** zwischen zwei Polymerschichten (16) eine Zwischenschicht (18) vorgesehen ist.

38. Bespannung nach Anspruch 37,
**dadurch gekennzeichnet,**
**dass** als Zwischenschicht (18) eine tragende Schicht vorgesehenen ist.

39. Bespannung nach Anspruch 33,
**dadurch gekennzeichnet,**
**dass** als Zwischenschicht (18) eine dämpfende oder Polsterschicht vorgesehenen ist.

40. Bespannung nach einem der vorhergehenden Ansprüche,
**dadurch gekennzeichnet,**
**dass** die Zwischenschicht (18) gewebt ist.

41. Bespannung nach einem der vorhergehenden Ansprüche,
**dadurch gekennzeichnet,**
**dass** wenigstens zwei übereinander angeordnete, sich abschnittsweise überlappende Polymerschichten (16) bzw. sich überlappende Strukturbereiche (14', 14") vorgesehen sind.

42. Bespannung nach einem der vorhergehenden Ansprüche,
**dadurch gekennzeichnet,**
**dass** das Polymermaterial in verschiedenen, sich in gleicher Richtung erstreckenden Abschnitten auf- oder eingebracht ist.

43. Bespannung nach einem der vorhergehenden Ansprüche,
**dadurch gekennzeichnet,**
**dass** über entsprechend unterschiedliche Füllstoffanteile und/oder über entsprechend unterschiedliche Füllstoffarten ein definiertes Eigenschaftsquerprofil der flächigen Struktur (12) vorgebbar ist.

44. Bespannung nach Anspruch 43,
**dadurch gekennzeichnet,**
**dass** das vorgebbare Eigenschaftsquerprofil der flächigen Struktur (12) so gewählt ist, dass ein bestimmtes Eigenschaftsquerprofil der der Herstellung der Faserstoffbahn dienenden Maschine zumindest im Wesentlichen kompensiert wird.

45. Bespannung nach einem der vorhergehenden Ansprüche, **dadurch gekennzeichnet,**
**dass** sie ein Pressband bildet.

46. Bespannung nach einem Ansprüche 1 bis 44,
**dadurch gekennzeichnet,**
**dass** sie ein Transferband bildet.

## Claims

1. Fabric (10) for a machine for manufacturing a fibrous web,
**characterized in that**,
at least in some sections, it has a two-dimensional structure (12) which is formed by a multiplicity of polymer-based regions (14) which differ, at least to some extent, in a different proportion of filler and/or in a different type of filler provided.

2. Fabric according to Claim 1,
**characterized in that**
the two-dimensional structure (12) comprises at least one polymer layer (16) with structured regions (14).

3. Fabric according to Claim 1,
**characterized in that**
the two-dimensional structure (12) comprises a plurality of polymer layers (16) respectively comprising structured regions (14).

4. Fabric according to Claim 1,
**characterized in that**
some of the structured regions (14) are at least substantially free of filler.

5. Fabric according to Claim 1 or 2,
**characterized in that**
at least some of the filler contained in the relevant structured regions (14) is provided in particulate form.

6. Fabric according to one of the preceding claims,
**characterized in that**
at least some of the filler contained in the relevant structured regions (14) is fibrous.

7. Fabric according to one of the preceding claims,
**characterized in that**
at least some of the filler contained in the relevant structured regions (14) consists of plastic.

8. Fabric according to one of the preceding claims,
**characterized in that**
at least some of the filler contained in the relevant structured regions (14) consists of natural material.

9. Fabric according to one of the preceding claims,
**characterized in that**
at least some of the filler contained in the relevant structured regions (14) consists of glass, metal, nano particles and/or carbon, in particular in the form of nano tubes.

10. Fabric according to one of the preceding claims,
**characterized in that**
the fibrous materials of different type differ in terms of their hardness and/or in terms of their shape.

11. Fabric according to one of the preceding claims,
**characterized in that**
the two-dimensional structure (12) is reinforced by the filler, at least in some regions.

12. Fabric according to one of the preceding claims, **characterized in that**
at least one defined property of the two-dimensional structure (12) is set via the ratio between the proportion of polymer material and the proportion of filler.

13. Fabric according to Claim 12,
**characterized in that**
the relevant property is defined via the ratio between the total proportion of polymer material in the two-dimensional structure (12) and the total proportion of filler in this two-dimensional structure (12).

14. Fabric according to Claim 12 or 13,
**characterized in that**
at least one specific mechanical property is defined via the ratio between the proportion of polymer material and the proportion of filler.

15. Fabric according to Claim 14,
**characterized in that**
the tensile modulus and/or the flexural modulus of the two-dimensional structure and therefore of the fabric material is defined via the ratio between the proportion of polymer material and the proportion of filler.

16. Fabric according to one of the preceding claims,
**characterized in that**
the density of the polymer material varies in the transverse direction.

17. Fabric according to one of the preceding claims,
**characterized in that**
the polymer material is applied to one side, at least in some sections.

18. Fabric according to one of the preceding claims,
**characterized in that**
the polymer material is applied to two sides, at least in some sections.

19. Fabric according to one of the preceding claims,
**characterized in that**
a lattice-like two-dimensional structure (12) is provided.

20. Fabric according to one of the preceding claims,
**characterized in that**
the polymer material is at least partly applied by extrusion.

21. Fabric according to one of the preceding claims,
**characterized in that**
the thickness or height of a respective structured region (14) lies in a range from about 0.01 to about 3 mm.

22. Fabric according to one of the preceding claims,
**characterized in that**
the width of a respective structured region (14) lies in a range from about 0.2 to about 20 mm and preferably in a range from about 5 to about 10 mm.

23. Fabric according to one of the preceding claims,
**characterized in that**
the width of a respective structured region (14) is approximately 5 mm.

24. Fabric according to one of the preceding claims,
**characterized in that**
at least one polymer layer (16) provided with filler material in some regions is provided.

25. Fabric according to one of the preceding claims,
**characterized in that**
a plurality of polymer layers (16) respectively provided with filler material in some regions are provided.

26. Fabric according to one of the preceding claims,
**characterized in that**
at least one fibrous nonwoven layer is provided.

27. Fabric according to Claim 24,
**characterized in that**
a plurality of fibrous nonwoven layers are provided.

28. Fabric according to one of the preceding claims,
**characterized in that**
the proportion of filler and/or the type of filler provided varies in the transverse direction.

29. Fabric according to one of the preceding claims,
**characterized in that**
the proportion of filler and/or the type of filler provided varies in the running direction (MD).

30. Fabric according to one of the preceding claims,
**characterized in that**
the proportion of filler and/or the type of filler provided varies in the thickness direction.

31. Fabric according to one of the preceding claims,
**characterized in that**
at least two polymer layers (16) arranged one above the other and having a comparable distribution of the proportions of filler and/or types of filler, viewed in the transverse direction (CD), are provided.

32. Fabric according to Claim 31,
**characterized in that**
the two polymer layers (16) are aligned with each other in the transverse direction (CD) with respect to their distribution of the proportions of filler and/or types of filler.

33. Fabric according to Claim 31,
**characterized in that**
the two polymer layers (16) are offset relative to each other in the transverse direction (CD) with respect to their distribution of the proportions of filler and/or types of filler.

34. Fabric according to Claims 31 to 33,
**characterized in that**
in the transverse direction (CD) in the two polymer layers (16), the regions (14') with a higher proportion of filler in each case alternate with the regions (14'') with a lower proportion of filler or without any filler.

35. Fabric according to Claim 33 or 34,
**characterized in that**
with respect to their distribution of the proportions of filler and/or types of filler in the transverse direction (CD), the two polymer layers (16) are offset relative to each other by a structured region (14).

36. Fabric according to one of the preceding claims,
**characterized in that**
with respect to their distribution of the proportions of filler and/or types of filler, as viewed in the transverse direction, the two polymer layers (16) are mutually aligned.

37. Fabric according to one of the preceding claims,
**characterized in that**
an intermediate layer (18) is provided between two polymer layers (16).

38. Fabric according to Claim 37,
**characterized in that**
the intermediate layer (18) provided is a supporting layer.

39. Fabric according to Claim 33,
**characterized in that**
the intermediate layer (18) provided is a damping or cushioning layer.

40. Fabric according to one of the preceding claims,
**characterized in that**
the intermediate layer (18) is woven.

41. Fabric according to one of the preceding claims,
**characterized in that**
at least two polymer layers (16) arranged one above the other and overlapping in some sections and/or overlapping structured regions (14', 14") are provided.

42. Fabric according to one of the preceding claims,
**characterized in that**
the polymer material is applied to or introduced into different sections extending in the same direction.

43. Fabric according to one of the preceding claims,
**characterized in that**
by means of appropriately different proportions of filler and/or by means of appropriately different types of filler, a defined transverse property profile of the two-dimensional structure (12) can be predefined.

44. Fabric according to Claim 43,
**characterized in that**
the predefined transverse property profile of the two-dimensional structure (12) is chosen such that a specific transverse property profile of the machine used to manufacture the fibrous web is at least substantially compensated for.

45. Fabric according to one of the preceding claims,
**characterized in that**
it forms a press belt.

46. Fabric according to one of Claims 1 to 44
**characterized in that**
it forms a transfer belt.

## Revendications

1. Toile (10) pour une machine de fabrication d'une nappe fibreuse,
**caractérisée en ce**
**qu'**elle possède au moins en partie une structure plane (12) qui est formée par une pluralité de régions (14) à base de polymère, qui se distinguent les unes des autres au moins en partie par une proportion de charge différente et/ou par un type différent de charge prévue.

2. Toile selon la revendication 1,
**caractérisée en ce que**
la structure plane (12) comprend au moins une couche polymère (16) avec des régions de structure (14) .

3. Toile selon la revendication 1,
**caractérisée en ce que**
la structure plane (12) comprend plusieurs couches polymères (16) comprenant à chaque fois des régions de structure (14).

4. Toile selon la revendication 1,
**caractérisée en ce**
**qu'**une partie des régions de structure (14) est au moins essentiellement exempte de charge.

5. Toile selon la revendication 1 ou 2,
**caractérisée en ce**
**qu'**au moins une partie de la charge contenue dans les régions de structure en question (14) est prévue sous forme particulaire.

6. Toile selon l'une quelconque des revendications précédentes,
**caractérisée en ce**
**qu'**au moins une partie de la charge contenue dans les régions de structure en question (14) est sous forme fibreuse.

7. Toile selon l'une quelconque des revendications précédentes,
**caractérisée en ce**
**qu'**au moins une partie de la charge contenue dans les régions de structure en question (14) se compose de plastique.

8. Toile selon l'une quelconque des revendications précédentes,
**caractérisée en ce**
**qu'**au moins une partie de la charge contenue dans les régions de structure en question (14) se compose de matière naturelle.

9. Toile selon l'une quelconque des revendications précédentes,
**caractérisée en ce**
**qu'**au moins une partie de la charge contenue dans les régions de structure en question (14) se compose de verre, de métal, de nanoparticules et/ou de carbone, notamment sous la forme de nanotubes.

10. Toile selon l'une quelconque des revendications précédentes,
**caractérisée en ce que**
les matières fibreuses de différents types se distinguent par leur dureté et/ou leur forme.

11. Toile selon l'une quelconque des revendications précédentes,
**caractérisée en ce que**
la structure plane (12) est renforcée au moins en partie par la charge.

12. Toile selon l'une quelconque des revendications précédentes,
**caractérisée en ce**
**qu'**au moins une propriété définie de la structure plane (12) est ajustée par le biais du rapport entre la proportion de matériau polymère et la proportion de charge.

13. Toile selon la revendication 12,
**caractérisée en ce que**
la propriété en question est définie par le biais du rapport entre la proportion totale de matériau polymère de la structure plane (12) et la proportion totale de charge de cette structure plane (12).

14. Toile selon la revendication 12 ou 13,
**caractérisée en ce**
**qu'**au moins une propriété mécanique déterminée est définie par le biais du rapport entre la proportion de matériau polymère et la proportion de charge.

15. Toile selon la revendication 14,
**caractérisée en ce que**
le module de traction et/ou le module de flexion de la structure plane et donc du matériau de la toile sont définis par le biais du rapport entre la proportion de matériau polymère et la proportion de charge.

16. Toile selon l'une quelconque des revendications précédentes,
**caractérisée en ce que**
la densité du matériau polymère varie dans le sens travers.

17. Toile selon l'une quelconque des revendications précédentes,
**caractérisée en ce que**
le matériau polymère est appliqué d'un côté au moins en partie.

18. Toile selon l'une quelconque des revendications précédentes,
**caractérisée en ce que**
le matériau polymère est appliqué des deux côtés au moins en partie.

19. Toile selon l'une quelconque des revendications précédentes,
**caractérisée en ce**
**qu'**il est prévu une structure plane (12) en forme de treillis.

20. Toile selon l'une quelconque des revendications précédentes,
**caractérisée en ce que**
le matériau polymère est appliqué au moins en partie par extrusion.

21. Toile selon l'une quelconque des revendications précédentes,
**caractérisée en ce que**
l'épaisseur ou la hauteur d'une région de structure respective (14) est comprise dans une plage d'environ 0,01 à environ 3 mm.

22. Toile selon l'une quelconque des revendications précédentes,
**caractérisée en ce que**
la largeur d'une région de structure respective (14) est comprise dans une plage d'environ 0,2 à environ 20 mm, et de préférence dans une plage d'environ 5 à environ 10 mm.

23. Toile selon l'une quelconque des revendications précédentes,
**caractérisée en ce que**
la largeur d'une région de structure respective (14) vaut environ 5 mm.

24. Toile selon l'une quelconque des revendications précédentes,
**caractérisée en ce**
**qu'**il est prévu au moins une couche polymère (16) pourvue en partie d'un matériau de charge.

25. Toile selon l'une quelconque des revendications précédentes,
**caractérisée en ce que**
l'on prévoit plusieurs couches polymères (16) pourvues à chaque fois en partie d'un matériau de charge.

26. Toile selon l'une quelconque des revendications précédentes,
**caractérisée en ce**
**qu'**il est prévu au moins une couche de matériau fibreux non-tissé.

27. Toile selon la revendication 24,
**caractérisée en ce que**
l'on prévoit plusieurs couches de matériau fibreux non-tissé.

28. Toile selon l'une quelconque des revendications précédentes,
**caractérisée en ce que**
la proportion de charge et/ou le type de charge prévue varient dans le sens travers.

29. Toile selon l'une quelconque des revendications précédentes,
**caractérisée en ce que**
la proportion de charge et/ou le type de charge prévue varient dans le sens d'avance (MD).

30. Toile selon l'une quelconque des revendications précédentes,
**caractérisée en ce que**
la proportion de charge et/ou le type de charge prévue varient dans le sens de l'épaisseur.

31. Toile selon l'une quelconque des revendications précédentes,
**caractérisée en ce**
**qu'**au moins deux couches polymères (16) superposées sont prévues, avec une répartition comparable, considérée dans le sens travers (CD), des proportions de charge ou des types de charge.

32. Toile selon la revendication 31,
**caractérisée en ce que**
les deux couches polymères (16) sont alignées l'une avec l'autre dans le sens travers (CD) par rapport à leur répartition des proportions de charge ou des types de charge.

33. Toile selon la revendication 31,
**caractérisée en ce que**
les deux couches polymères (16) sont décalées l'une par rapport à l'autre dans le sens travers (CD) par rapport à leur répartition des proportions de charge ou des types de charge.

34. Toile selon les revendications 31 à 33,
**caractérisée en ce que**
les régions (14') de plus grande proportion de charge alternent avec les régions (14") de plus faible proportion de charge ou sans charge, à chaque fois dans les deux couches polymères (16) dans le sens travers (CD).

35. Toile selon la revendication 33 ou 34,
**caractérisée en ce que**
les deux couches polymères (16) sont décalées l'une par rapport à l'autre d'une région de structure (14) par rapport à leur répartition des proportions de charge ou des types de charge dans le sens travers (CD).

36. Toile selon l'une quelconque des revendications précédentes,
**caractérisée en ce que**
les deux couches polymères (16) sont orientées en sens contraire par rapport à leur répartition des proportions de charge ou des types de charge, considéré dans le sens travers.

37. Toile selon l'une quelconque des revendications précédentes,
**caractérisée en ce que**
l'on prévoit une couche intermédiaire (18) entre deux couches polymères (16).

38. Toile selon la revendication 37,
**caractérisée en ce que**
l'on prévoit comme couche intermédiaire (18) une couche portante.

39. Toile selon la revendication 33,
**caractérisée en ce que**
l'on prévoit comme couche intermédiaire (18) une couche d'amortissement ou une couche de rembourrage.

40. Toile selon l'une quelconque des revendications précédentes,
**caractérisée en ce que**
la couche intermédiaire (18) est tissée.

41. Toile selon l'une quelconque des revendications précédentes,
**caractérisée en ce**
**qu'**au moins deux couches polymères (16) superposées, se chevauchant partiellement, ou des régions de structure se chevauchant (14', 14"), sont prévues.

42. Toile selon l'une quelconque des revendications précédentes,
**caractérisée en ce que**
le matériau polymère est appliqué ou introduit dans différentes portions s'étendant dans le même sens.

43. Toile selon l'une quelconque des revendications précédentes,
**caractérisée en ce que**
l'on peut prédéfinir un profil transversal de propriétés défini de la structure plane (12) par le biais de proportions de charge différentes en conséquence et/ou par le biais de types de charge différents en conséquence.

44. Toile selon la revendication 43,
**caractérisée en ce que**
le profil transversal de propriétés prédéfinissable de la structure plane (12) est choisi de telle sorte qu'un profil transversal de propriétés déterminé de la machine servant à fabriquer la nappe fibreuse soit au moins essentiellement compensé.

45. Toile selon l'une quelconque des revendications précédentes,
**caractérisée en ce**
**qu'**elle forme une bande de pressage.

46. Toile selon l'une quelconque des revendications 1 à 44,
**caractérisée en ce**
**qu'**elle forme une bande de transfert.
